# EUROPÄISCHE PATENTANMELDUNG

(11) **EP 2 166 168 A1**
(43) Veröffentlichungstag der Anmeldung: **24.03.2010**
(21) Anmeldenummer: 08016415.5
(22) Anmeldetag: 18.09.2008
(51) Int. Cl.: E04B 2/70

(54) **Einstieliger Blockbalken**

(71) Anmelder: Duffner, Alexandra, 72181 Starzach (DE)
(72) Erfinder: Duffner, Alexandra, 72181 Starzach (DE)
(74) Vertreter: Ring & Weisbrodt

(57) **Zusammenfassung**

Die vorliegende Erfindung betrifft einen Blockbalken für den Bau von Holzkonstruktionen oder von aus mehreren horizontal übereinander liegenden Blockbalken gebildeten Holzwänden, insbesondere von Häusern und anderen Gebäuden, wobei der Blockbalken einstielig aus einem Baumstamm gefertigt und an zumindest zwei gegenüberliegenden Seiten in Längsrichtung abgeflacht ist, wobei der Blockbalken aus einem Baumstamm gefertigt ist, der Holzkrankheiten oder Wachstumsanomalien aufweist. Die Erfindung betrifft ferner ein Verfahren zur Herstellung derartiger Blockbalken, deren Verwendung, insbesondere im Fachwerkbau und eine Holzwand aus solchen Blockbalken.

## Beschreibung

Die vorliegende Erfindung betrifft Blockbalken für den Bau von Holzkonstruktionen oder von aus mehreren horizontal übereinander liegenden Blockbalken gebildeten Holzwänden. Die Blockbalken eignen sich insbesondere für den Bau von Häusern, vor allem von Häusern in Fachwerkbauweise und anderen Gebäuden.

Blockbalken für den Bau von Holzkonstruktionen oder von aus mehreren horizontal übereinander liegenden Blockbalken gebildeten Holzwänden sind aus dem Stand der Technik bekannt. Für diese Zwecke werden Baumstämme in der Regel zunächst entastet, entrindet und anschließend durch Halbieren (Halbschnitt) oder Vierteln (Viertelschnitt) der Stämme in Längsrichtung zu Holzbalken geschnitten. Der Vorteil dieser Aufteilung der Stämme liegt darin, dass in je mehr Teile der Stammquerschnitt gespalten wird, desto treten Risse auf, weil geringere Ausschnitte geringere innere Spannungen aufbauen.

Das frisch eingeschnittene Holz (als genormtes Produkt nach DIN 68252) besitzt zunächst noch keine bauaufsichtliche Zulassung für die Verwendung als Bauholz (als Bauschnittholz) für tragende oder aussteifende Zwecke. Es muss zuerst auf eine Holzfeuchte von max. 20% getrocknet und dann anhand der in der DIN 4074 festgelegten Kriterien nach der Tragfähigkeit sortiert werden. Einige dieser Sortierkriterien sind z. B. die Lage und Größe von Ästen, die Art, Lage und Tiefe von Rissen, sowie die Faserneigung (die Holzfasern sollten möglichst parallel zur Längsachse des Holzquerschnitts verlaufen). Nur Holz, das die Sortierkriterien erfüllt, darf für tragende oder aussteifende Zwecke am Bau verwendet werden.

Jedoch ergibt sich aus der Schnitttechnik in Halbschnitt und Viertelschnitt die Notwendigkeit, möglichst einwandfreies Holz zu verwenden. Holzfehler können sich in vielerlei Hinsicht sehr nachteilig auf die Qualität der nach dem Sägen erhaltenen Balken, Kanthölzer, Bohlen, Bretter oder dergleichen auswirken.

Dies gilt beispielsweise für Drehwuchs. Hierbei handelt es sich um eine innere Verdrillung des Stammes. Die meisten Hölzer sind in gewissem natürlichem Maß immer leicht drehwüchsig, als Holzfehler gilt nur abnorm starker Drehwuchs. Der Fehler äußert sich in werfendem Flachholz und drehenden Balken, weil die inneren Spannungen im Holz sich beim Trockenen lösen. Diese können enorme Kräfte entwickeln und sogar sauber ausgeführte Holzverbindungen sprengen. Typisch stark drehwüchsig ist beispielsweise die Lärche, so dass sie sich trotz aller anderen Vorzüge bislang wenig als Konstruktionsholz eignet, da sie auch in hohem Alter nicht aufhört zu arbeiten. Hinzu kommt hierbei noch, dass bei der Lärche der Drehwuchs häufig exzentrisch verläuft, was die Verwendung als Konstruktionsholz bislang noch weiter erschwert.

Eine andere Wachstumsanomalie ist der Wimmerwuchs oder auch Wimmer genannt. Dabei handelt es sich um Holz mit in der Längsrichtung nicht gerade verlaufenden Jahresringen ohne sonstige Schäden. Starker Wimmerwuchs wird zum Problem für die holzverarbeitende Industrie, da das Holz eine geringere Dimensionsstabilität aufweist und eher zur Rissbildung neigt. Besonders bei älteren Tannen tritt Wimmer häufiger auf und führt hier zur Wertminderung infolge der schlechten Nutzbarkeit. Sie ergeben ein unruhiges Maserungsbild, und führen zu schlecht hobelbarem Holz. Außerdem lässt sich wimmerwüchsiges Holz ab einer gewissen Holzstärke praktische nicht mehr trocknen.

Bei Schwarzkern oder allgemein Kernfäule handelt es sich um einen Befall von parasitischen Pilzen, die einen Baum aushöhlen können, indem sie dessen Kern zersetzen und damit aushöhlen. Holz solcher Bäume kann in der Regel nicht mehr für Baumaßnahmen verwendet werden, da beim Schneiden von Balken aus solchen Stämmen der Schnitt möglicherweise in den zersetzten Kern läuft und der erhaltene Balken somit unbrauchbar ist.

Bäume, die Holzkrankheiten oder Wachstumsanomalien aufweisen, können bislang nicht für die Herstellung von Konstruktionsholz eingesetzt werden. Das bislang für bauliche Zwecke eingesetzte Holz muss aufgrund der oben beschriebenen Schnitttechniken möglichst einwandfrei sein, um qualitativ hochwertige Produkte zu erhalten, die beispielsweise im Blockhausbau eingesetzt werden können. Problematisch hierbei ist jedoch der hohe Preis solcher Hölzer. Handelt es sich bei diesen Bäumen um langsam wachsende Arten oder Hartholz, ist das Holz auch nicht für die Herstellung von Papier geeignet und kann im Prinzip nur noch als Feuerholz verwendet werden.

Die Aufgabe der vorliegenden Erfindung besteht darin, eine preiswertere Alternative für das bislang für Bauzwecke eingesetzte hochpreisige Holz zu finden, das jedoch auf der anderen Seite den mechanischen und bauphysikalischen Anforderungen für den Bau von Holzkonstruktionen oder Häusern in Blockbauweise genügen soll.

Überraschenderweise wurde festgestellt, dass ein Blockbalken, der aus einem Baumstamm gefertigt ist, der Holzkrankheiten oder Wachstumsanomalien aufweist und an zumindest zwei gegenüberliegenden Seiten abgeflacht ist, für den Bau von Holzkonstruktionen oder von aus mehreren horizontal übereinander liegenden Blockbalken gebildeten Holzwänden, insbesondere von Häusern und anderen Gebäuden eingesetzt werden kann, wenn er einstielig gefertigt ist.

Der vorliegenden Erfindung liegt dabei die Erkenntnis zugrunde, dass die meisten Nachteile durch Holzkrankheiten und Wachstumsanomalien nur dann zum Tragen kommen, wenn das Holz in der bislang üblichen Weise gesägt wird, d.h. in Balken mit Halb- oder Viertelschnitt. Wird das Holz jedoch bei der Weiterverarbeitung weitestgehend in seiner ursprünglichen Form erhalten, d.h. es werden nur möglichst wenige Holzfasern bzw. Ringe durchtrennt, so entsprechen die mechanischen Spannungen im fertigen Blockbalken weitestgehend denen des ursprünglichen Baumes. Dies wird erfüllt durch die erfindungsgemäßen einstieligen Blockbalken. Während des Trocknungsprozesses heben sich die Spannungen bei den erfindungsgemäßen einstieligen Blockbalken weitestgehend auf und der Blockbalken bleibt gerade. Wäre ein solcher Baumstamm durch einen Viertelschnitt geteilt worden, würde sich der erhaltene Balken wegen der asymmetrischen Zerstörung der natürlichen Holzstruktur beim Trocknen sehr stark verziehen.

Ein erster Gegenstand der vorliegenden Erfindung ist daher ein Blockbalken für den Bau von Holzkonstruktionen, von aus mehreren horizontal übereinander liegenden Blockbalken gebildeten Holzwänden, insbesondere von Häusern und anderen Gebäuden oder für den Fachwerkbau wobei der Blockbalken einstielig aus einem Baumstamm gefertigt und an zumindest zwei gegenüberliegenden Seiten in Längsrichtung abgeflacht ist und der dadurch gekennzeichnet ist, dass der Blockbalken aus einem Baumstamm gefertigt ist, der Holzkrankheiten und/oder Wachstumsanomalien aufweist. Das heißt, dass die Bereiche des Baumstamms, an denen sich die Holzkrankheiten und/oder Wachstumsanomalien befinden, Teil des Blockbalkens sind. Sie werden also nicht durch Kürzen des Stammes entfernt.

In Längsrichtung abgeflacht bedeutet hierbei entlang der ursprünglichen Wuchsrichtung des Baumes, aus dem der Blockbalken gefertigt ist. Diese Abflachung in Längsrichtung kann auf unterschiedliche Weisen ausgeführt werden.

Nach einer ersten Möglichkeit zeichnen sich die erfindungsgemäßen Blockbalken dadurch aus, dass sie zumindest zwei weitestgehend parallele Flächen in Längsrichtung aufweisen, also entlang der ursprünglichen Wuchsrichtung. Zur Bildung einer Holzwand können im einfachsten Falle die Blockbalken, nach dem Schneiden auf die gewünschte Länge, auf den parallelen Flächen gestapelt und anschließend fixiert werden.

Alternativ hierzu können die erfindungsgemäßen einstieligen Blockbalken auch zwei gegenüberliegende Schnittflächen aufweisen, die entlang der ursprünglichen Wuchsrichtung leicht aufeinander zulaufen. Die sich ergebenden Querschnittsflächen der Blockbalkenenden sind in diesem Falle unterschiedlich groß. Zur Bildung einer Holzwand können auch hier die Blockbalken, nach dem Schneiden auf die gewünschte Länge, jeweils auf den parallelen Flächen gestapelt und fixiert werden. Dabei werden die Blockbalken jeweils abwechselnd mit den kleineren und größeren Blockbalkenenden aufeinander gelegt.

Holz von Bäumen mit Wachstumsanomalien zeichnet sich dadurch aus, dass es häufig im Wachstum zurückbleibt und deswegen eine feinere Ringstruktur in Bezug auf die Jahresringe aufweist und Spätholz bildet. Daher ist dieses Holz in der Regel härter als das Holz gesund gewachsener Bäume gleicher Art.

Unter dem Begriff einstielig wird im Sinne der vorliegenden Erfindung ein Blockbalken verstanden, bei dem weitestgehend der volle Querschnitt des Baumstammes genutzt wird. Der Stamm wird dabei also nicht entlang der Längsachse mittig geteilt, wie dies bei einem Halbschnitt oder einem Viertelschnitt der Fall ist. Der Kern des Stammes, auch als Herz bezeichnet, liegt deshalb weitestgehend in der Mitte des erhaltenen einstieligen Blockbalkens. Es kann jedoch in Einzelfällen auch vorkommen, dass aufgrund von speziellen Wachstumsanomalien, wie insbesondere Exzentrischer Wuchs, das Herz nicht in der der Mitte des Blockbalkens liegt.

Der erfindungsgemäße, einstielige Blockbalken hat den Vorteil, dass an den Außenseiten des Blockbalkens das Holz mit den feinsten Jahresringen liegt, welches besonders hart und Widerstandsfähig ist. Mögliche Schwächungen des Blockbalkens durch innen liegende Defekte, wie beispielsweise Kernfäule, wirken sich daher nur untergeordnet auf die Gesamtstabilität des Blockbalkens aus, insbesondere, wenn dieser eine große Stärke, beispielsweise von 25 cm oder mehr aufweist.

Holzkrankheiten und/oder Wachstumsanomalien sind im Sinne der vorliegenden Erfindung beispielsweise Krummschäftigkeit, Abholzigkeit, Drehwuchs, Faserabweichung (Drehwuchs), Wimmerwuchs, Zwieselwuchs (Gabelwuchs), Doppelkern, Exzentrischer Wuchs, Spannrückigkeit, Reaktionsholz (Druckholz), Ästigkeit und Beulen, Wundüberwallung, Maserknollen und Maserwuchs, Verwachsung, Rissigkeit, Ring- oder Kernschäle, Ringkluft, Kernsprödigkeit und Kernfäule, insbesondere Schwarzkern, Nasskern, Mondring, Harzgallen, Krebsigkeit, Rindenbrand, Rindennekrose (Farbigkeit), Fraßgänge, beispielsweise Termitenbefall, Mistelbefall, Blitzschäden (Blitzrinne), Frostleiste, Eingewachsenes Metall, Splitterbefall, Fäll- und Rückeschäden, Verbiss, Schäl- und Fegschäden.

Besonders bevorzugt sind Baumstämme, die Wimmerwuchs, wilde Dreher, Wurzelansätze, Ring- oder Kernschäle, Ästigkeit und Beulen, Wundüberwallung, Maserknollen und Maserwuchs, Verwachsung, Kernsprödigkeit und Kernfäule, insbesondere Schwarzkern, Nasskern, Mondring, Harzgallen, Krebsigkeit, aufweisen. Diese sind besonders bevorzugt, weil diese Wachstumsanomalien bzw. Holzkrankheiten die mechanische Belastbarkeit von Blockbalken nur in geringem Maße beeinträchtigen, wenn die Blockbalken einstielig gefertigt sind, teilweise deren Belastbarkeit sogar im Vergleich zu gesundem Holz noch erhöhen, wie dies bei Wimmerwuchs, wilden Drehern, Wurzelansätzen, Ästigkeit und Beulen, sowie bei Verwachsungen auftreten kann. Außerdem ist Holz mit Wachstumsanomalien bzw. Holzkrankheiten sehr preiswert.

So hat sich herausgestellt, dass insbesondere Kernfäule auf die Stabilität der erfindungsgemäßen einstieligen Blockbalken keinen besonders großen Einfluss hat. Die Kernfäule betrifft in der Regel nur den inneren Teil und damit jüngsten Teil des Baumstammes. Das ältere, weiter außen liegende Holz ist naturgemäß wesentlich härter und deshalb tragfähiger. Einstielige Blockbalken aus Holz mit Kernfäule sind in Bezug auf Tragkraft und Haltbarkeit ausreichend, um hieraus Blockbalken für den Bau von Holzkonstruktionen oder auch Holzblockhäusern herzustellen.

Eine Weiterbildung der erfindungsgemäßen einstieligen Blockbalken mit Kernfäule oder generell mit innen liegenden Schäden besteht darin, den mit Kernfäule befallenen bzw. geschädigten inneren Bereich des Holzstamms bzw. Blockbalkens auszufräsen. Der sich auf diese Weise ergebende Hohlkern kann anschließend zu Konservierungszwecken mit Kalkschlämme bzw. Kalklösung imprägniert werden und gegebenenfalls zusätzlich noch mit Lehm, insbesondere Leichtlehm, Sumpfkalk, Hanf oder Cellulose oder aber auch anderen Füll- bzw. Dämmstoffen ausgefüllt werden.

Das ebenfalls bevorzugte Holz von Bäumen mit Wimmerwuchs zeichnet sich durch eine besondere Härte aus. Diese ist vermutlich durch die Verwachsungen in den äußeren Holzschichten begründet. Da dieses Holz besonders Hart ist, sind erfindungsgemäße Blockbalken aus derartigem Holz besonders tragfähig. Wimmerwüchsiges Holz von Tannen, insbesondere von Weißtannen ist besonders stabil und aus diesem Grunde bevorzugt.

Das Holz ästiger Bäume ist ebenfalls besonders bevorzugt, da ähnlich wie beim Wimmerwuchs die Ästigkeit zu einer höheren Holzhärte der äußeren Stammschichten führt. Da bei den erfindungsgemäßen Blockbalken die Holzstruktur aufgrund der Einstieligkeit weitestgehend erhalten bleibt, kommt es auch beim Trocknen der aus diesem Holz gefertigten Blockbalken nicht zu einem starken Verziehen, wie dies bei Halb- oder Viertelschnitt-Balken aus diesem Holz unweigerlich der Fall wäre.

Es ist weiterhin bevorzugt, wenn der erfindungsgemäße Blockbalken aus der ersten Stammlänge bzw. aus Erdstämmen gefertigt ist, also dem Teil des Baumstammes, der sich an den Wurzelbereich anschließt. Bevorzugt beträgt die Stammlänge hierbei bis zu 15 m, besonders bevorzugt bis zu 12 m. Das Holz in diesem Bereich ist häufig härter und weist häufig Verwachsungen auf, die auch zum Teil vom Wurzelansatz herrühren. Ganz besonders bevorzugt ist erdstämmiges Holz von Bäumen mit einem Alter von mehr als 120 Jahren, insbesondere von mehr als 150 Jahren, ganz besonders bevorzugt von mehr als 200 Jahren.

Eine Weiterbildung des erfindungsgemäßen Blockbalkens sieht vor, dass der Blockbalken eine Stärke von wenigstens 25 cm, bevorzugt wenigstens 30 cm, besonders bevorzugt wenigstens 35 cm aufweist. Als Stärke wird in diesem Zusammenhang die kürzeste Entfernung zweier gegenüberliegender Seitenflächen zueinander verstanden. Sehr gut verwendbare Blockbalken ergeben sich bei einer Stärke von 38 cm. Blockbalken dieser Stärken sind besonders bevorzugt, weil bei diesen Dicken sich mögliche mechanische Spannungen im Holzbalken, die insbesondere durch die Wachstumsanomalien oder Holzkrankheiten hervorgerufen sein können, sich beim Trocknen besser verteilen können. Dadurch können sich derartige Blockbalken nicht so leicht verziehen.

Es ist jedoch auch möglich, dass die erfindungsgemäßen Blockbalken noch höhere Stärken aufweisen. So sind Blockbalken mit Stärken von 40 cm und mehr und sogar bis zu 50 cm und auch darüber herstellbar. Beispielsweise mit Längen und Breiten von 40 cm x 40 cm, 40 cm x 50 cm und sogar 50 cm x 50 cm. Diese besonders massiven Blockbalken finden bevorzugten Einsatz im starken Blockbau bzw.

Fachwerkbau. Vorteilhaft bei diesen Blockbalken ist, dass aufgrund der hohen Materialstärke keine weitere Wärmedämmung oder Schallisolierung verwendet werden muss.

Die erfindungsgemäßen Blockbalken können einen quadratischen oder rechteckigen Querschnitt aufweisen. Bei rechteckigen Blockbalken ist ein Verhältnis Breite : Höhe von etwa 1:√2 ≈ 1:1,4 wegen der besonders hohen Stabilität besonders bevorzugt.

Ebenfalls bevorzugt sind erfindungsgemäße Blockbalken mit einer so genannten Waldkante. Ein solcher Querschnitt ist in Fig. 4 dargestellt. Der besondere Vorteil dieser Schnitttechnik in Bezug auf das im Rahmen der vorliegenden Erfindung verwendete Holz besteht darin, dass der Anteil an härterem äußeren Holz eines Baumstamms bei diesem Blockbalkenquerschnitt größer ist, als beispielsweise bei einem Vierkantschnitt. Insbesondere bei Vorliegen von Kernfäule bzw. inneren Schäden wie Termitenfraß lassen sich auf diese Weise aus einer vorgegebenen Stammdicke nicht nur größer dimensionierte Blockbalken, sondern auch aufgrund des höheren Anteils an hartem äußeren Holz auch stabilere Blockbalken herstellen.

Die erfindungsgemäßen Blockbalken können auf an sich bekannte Weise oberflächenbehandelt bzw. konserviert werden. Aufgrund des ökologisch geprägten Erscheinungsbildes der erfindungsgemäßen Blockbalken sind unbedenkliche Oberflächenbehandlungsmethoden bevorzugt, wie zum Beispiel die offenporige Behandlung mit Kalk, Behandlung mit Pigmenten oder Flammbehandlung sowie Gerbsäurebehandlung, insbesondere mit aus Eichen hergestellter Gerbsäure.

Erfindungsgemäß bevorzugt sind Blockbalken, bei denen das Herz des Baumstamms weitestgehend in der Mitte des Blockbalkens liegt. Diese Ausführungsform ist besonders bevorzugt, weil sich diese Blockbalken beim Trocknen nicht so schnell verziehen. Bevorzugt zeigen die erfindungsgemäßen Blockbalken in Bezug auf die Jahresringe entlang der Längsachse in etwa eine Rotationssymmetrie.

Nach einer bevorzugten Ausführungsform wird für die Fertigung der erfindungsgemäßen Blockbalken das Holz von Bäumen ausgewählt, die ein Alter von zumindest 50, insbesondere zumindest 60, 70 oder 80 Jahren aufweisen. Das Holz solcher Bäume, bevorzugt mit einem Alter von 80 Jahren oder auch darüber wie mehr als 90 oder mehr als 100 Jahre, sogar mehr als 200 oder gar mehr als 500 Jahre, zeichnet sich einerseits durch eine große Härte vor allem im äußeren Bereich aus und besitzt zudem eine ausreichende Mächtigkeit im Stamm, so dass auch groß dimensionierte, einstielige Blockbalken mit hoher mechanischer Belastbarkeit gefertigt werden können, beispielsweise mit Stärken von 35 cm und mehr. Außerdem neigen Bäume dieses Alters, insbesondere Bäume mit einem Alter von 70, 80 Jahren oder mehr, insbesondere mit einem Alter von 90 oder 100 Jahren oder mehr verstärkt zu Wachstumsanomalien und Holzkrankheiten, weswegen diese Bäume für die Herstellung von Holzprodukten für bautechnische Zwecke, insbesondere tragende Konstruktionsteile, bislang häufig nicht verwendbar sind.

Es hat sich herausgestellt, dass für die erfindungsgemäßen Blockbalken das Holz langsam wachsender Bäume, insbesondere langsam wachsender Koniferen wie Tannen, insbesondere Weißtannen, Mammutbäume, Pinien, insbesondere Ponderosa Pinie oder Sequoia, Kiefern, insbesondere Zwirbelkiefer sowie Lärche, bevorzugt europäische Lärche, außerdem Laubbäume wie Eiche, Linde und Urwaldhölzer, insbesondere Eukalyptus und Meranti, besonders geeignet ist. Das Holz solcher Bäume zeichnet sich durch eine höhere Härte aus, wodurch es sich selbst bei Kernfäule noch für die Herstellung mechanisch belastbarer, einstieliger Blockbalken eignet. Auch Lärchenholz, das in der Regel zu starken Drehwuchs für die Herstellung üblicher Blockbalken aufweist, kann für die Herstellung erfindungsgemäßer einstieliger Blockbalken verwendet werden.

Eine Weiterbildung der vorliegenden Erfindung sieht vor, dass der Blockbalken einen bis zum Herz des Blockbalkens reichenden, sich verjüngenden, keilförmigen Längsschlitz hat. Dieser Herzschnitt wird vorzugsweise auf ganzer Länge des Blockbalkens vorgesehen. Auf diese Weise kann ein unkontrolliertes Einreißen des Stammes während des Trocknungsvorgangs verhindert werden. Der Längsschnitt kann nach erfolgter Trocknung, beispielsweise auf einen Wassergehalt < 15 %, noch keilförmig ausgefräst werden und bei Bedarf mit einem Wärmedämmmittel ausgefüllt werden. Besonders bevorzugt wird dieser Herzschnitt mittig entlang einer der Abflachungen des Blockbalkens vorgesehen.

Es kann ebenso vorgesehen werden, dass die Blockbalken mit entsprechenden Aussparungen für eine Ecküberplattung zur Konstruktion eines Blockhauses, insbesondere der Ecken, versehen werden. Hierzu werden in der Nähe der jeweiligen Enden des Blockbalkens Aussparungen in der Breite des kreuzweise hierauf zu befestigenden Blockbalkens vorgesehen. Bevorzugt wird bei einer solchen Ecküberplattung ein vertikal aufspreizbarer Längsschlitz in den Blockbalken gesägt, der sich bevorzugt mittig von der Stirnseite aus bis über den Bereich der Ecküberplattung erstreckt. In diesen aufspreizbaren Längsschlitz kann, nach erfolgter Montage der kreuzweisen Ecküberplattung mit einer entsprechenden Anzahl an Blockbalken, ein nachtreibbarer Keil eingesetzt werden, der die sich im Eckbereich kreuzenden Blockbalken gegeneinander drückt. Dadurch wird erreicht, dass die Ecküberplattung auch bei Trocknung des Holzes immer unter Spannung gehalten werden kann. Dieser Keil kann bevorzugt noch mit einer den Blockbalken im Überplattungsbereich vertikal durchdringenden Spannfeder kombiniert werden, die quer zur Längsrichtung des Blockbalkens eingesetzt ist.

Eine bevorzugte Ausführungsform des erfindungsgemäßen Blockbalkens zeichnet sich demnach dadurch aus, dass der Blockbalken an wenigstens einem seiner Enden Aussparungen für eine Ecküberplattung aufweist und an der Stirnseite dieses Endes einen bis über den Bereich der Ecküberplattung reichenden, aufspreizbaren Längsschlitz hat, in den gegebenenfalls ein nachtreibbarer Keil eingesetzt werden kann.

Bei Blockhäusern kann auf diese Weise die Dichtigkeit der gesamten Konstruktion dauerhaft sichergestellt werden. Hierbei sollten bevorzugt sämtliche an einer Ecküberplattung beteiligten Blockbalken mit einem solchen Längsschnitt und entsprechendem Keil versehen sein. Diese Ecküberplattung kann optional noch mit einer Abdeckung versehen werden. Der Einsatz dieser Ecküberplattung ist bei den erfindungsgemäßen Blockbalken besonders vorteilhaft, da mit dieser Methode die erfindungsgemäßen einstieligen Blockbalken beim Einsatz im Blockbau dauerhaft gegeneinander abgedichtet werden können.

Für die technischen Einzelheiten eines solchen Herzschnitts und der Ecküberplattung wird auf die WO 02/ 070830 A1 verwiesen.

Ein weiterer Gegenstand der vorliegenden Erfindung ist ein Verfahren zur Herstellung der erfindungsgemäßen einstieligen Blockbalken, bei dem ein Baumstamm eines Baumes, der Holzkrankheiten oder Wuchsfehler aufweist, an zumindest zwei gegenüber liegenden Seiten in Längsrichtung abgeflacht wird. Die abgeflachten Seiten können weitestgehend parallel in ursprünglicher Wuchsrichtung verlaufen oder aber auch leicht aufeinander zulaufen.

Nach einer vorteilhaften Ausgestaltung des erfindungsgemäßen Verfahrens wird der Baumstamm zu einem Blockbalken von quadratischem oder rechteckigem Querschnitt gesägt. Hierbei wird in besonders bevorzugter Weise so verfahren, dass der Baumstamm so zu einem Blockbalken gesägt wird, dass das Herz des Baumstamms weitestgehend in der Mitte des Blockbalkens liegt. Auf diese Weise lassen sich erfindungsgemäße Blockbalken hoher mechanischer Stabilität herstellen, die sich auch während des Trocknungsvorgangs nur in sehr geringem Maße verziehen, bzw. verbiegen.

Ein weiterer Gegenstand der vorliegenden Erfindung betrifft eine Holzwand, insbesondere Holzwand eines Hauses in Blockbauweise, die aus mehreren horizontal übereinander liegenden erfindungsgemäßen Blockbalken gebildet wird. Mit Hilfe der erfindungsgemäßen Blockbalken lassen sich stabile und auch dauerhaft dichte Wände herstellen und zwar zu einem wesentlich geringeren Preis, als dies bei der Verwendung von einwandfreiem Holz der Fall wäre.

Die erfindungsgemäße Holzwand kann auf unterschiedliche Weisen erstellt werden. Nach einer ersten Möglichkeit werden erfindungsgemäße einstielige Blockbalken verwendet, die zumindest zwei weitestgehend parallele Schnittflächen in Längsrichtung aufweisen, also entlang der ursprünglichen Wuchsrichtung. Diese können zur Bildung einer Holzwand nach dem Scheiden auf die gewünschte Länge auf den parallelen Flächen aufeinander gelegt und anschließend fixiert werden.

Alternativ hierzu kann eine Holzwand aus erfindungsgemäßen einstieligen Blockbalken erstellt werden, die zwei gegenüberliegende Schnittflächen aufweisen, welche entlang der ursprünglichen Wuchsrichtung leicht aufeinander zulaufen. Dabei werden die Blockbalken jeweils abwechselnd mit den kleineren und größeren Blockbalkenenden aufeinander gestapelt und anschließend fixiert.

Aufgrund des verhältnismäßig geringen Rohstoffpreises des im Rahmen der Erfindung eingesetzten Holzes können Blockbalken großer Dicke eingesetzt werden, wodurch beispielsweise ein Stockwerk eines Blockhauses durch Übereinanderschichten von lediglich 7 Holzbalken von jeweils 38 cm Stärke geschaffen werden kann. Bei Verwendung von Blockbalken mit einer Stärke von 50 cm lässt sich eine Stockwerkhöhe von beispielsweise 2,50 m bereits mit 5 übereinander gestapelten Blockbalken erzielen.

Hieraus ergibt sich eine Reihe von Vorteilen. Zum einen reduziert sich der Arbeitsaufwand bei der Erstellung einer solchen Wand, da aufgrund der geringeren Balkenanzahl zur Erreichung einer Stockwerkhöhe weniger Arbeitsschritte erforderlich sind. Der nächste Vorteil solch dicker Blockbalken liegt in der besseren Wärmedämmung. Die Wärmedämmung ist bereits durch die Materialstärke so gut, dass auf weitere Wärmedämmmaßnahmen verzichtet werden kann. Hierdurch verbessert sich auch gleichzeitig das Raumklima.

Ein weiterer, sehr wichtiger Vorteil ist darin begründet, dass auf diese Weise ein größerer Teil der Traglast eines Holzhauses auf die Außenwände verlagert werden kann. Im Innenraum müssen dann weniger Stützbalken oder tragende Wände vorgesehen werden, im Optimalfall kann ganz hierauf verzichtet werden. Das führt zu optisch ansprechenderen Räumen und größeren Gestaltungsspielräumen bei der architektonischen Planung. Schließlich bedeutet die Übereinanderschichtung von lediglich 7 Balken zur Erreichung einer Stockwerkhöhe auch, dass sich nur 6 potentielle Fugen bilden können und damit verhältnismäßig wenige potentielle Stellen von Undichtigkeiten. Bei Verwendung von erfindungsgemäßen Blockbalken mit einer Stärke von 50 cm ergeben sich bei einer Stockwerkhöhe von 2,50 m sogar nur 4 Fugen.

Ein weiterer Vorteil besteht letztlich in der Energieeinsparung bei der Herstellung dieser Blockbalken, da im Gegensatz zu den üblichen Methoden, die die Anwendung von Halb- und Viertelschnitten vorsehen, weniger Sägeschnitte zur Herstellung eines Blockbalkens erforderlich sind.

Ein weiterer Gegenstand der vorliegenden Erfindung ist die Verwendung der erfindungsgemäßen Blockbalken für
- den Bau von Holzkonstruktionen,
- den Fachwerkbau, insbesondere den starken Fachwerkbau oder
- den Bau von aus mehreren horizontal übereinander liegenden Blockbalken gebildeten Holzwänden, insbesondere von Häusern und anderen Gebäuden. Dies sind bevorzugt Holzfachwerkhäuser oder Blockhäuser.

Die erfindungsgemäßen Blockbalken können ferner auch zur Gebäuderekonstruktion alter Fachwerkhäuser und dergleichen verwendet werden.

Ebenso können die erfindungsgemäßen Blockbalken für die Herstellung ausgefallener Möbelstücke verwendet werden, so zum Beispiel für die Herstellung einstieliger Tische. Ebenso auch für die Herstellung von Holztreppen.

Die Erfindung betrifft schließlich noch die Verwendung von Baumstämmen, die Holzkrankheiten oder Wuchsfehler aufweisen, zur Herstellung einstieliger Blockbalken, die für
- den Bau von Holzkonstruktionen,
- den Fachwerkbau, insbesondere den starken Fachwerkbau oder
- den Bau von aus mehreren horizontal übereinander liegenden Blockbalken gebildeten Holzwänden, insbesondere von Häusern und anderen Gebäuden, geeignet sind. Dies sind bevorzugt Holzfachwerkhäuser oder Blockhäuser.

Diese Verwendung weist die bereits oben genannten Vorteile auf, insbesondere den günstigen Rohstoffpreis des erfindungsgemäß eingesetzten Holzes.

Die vorliegende Erfindung wird nun anhand von drei Figuren schematisch veranschaulicht. Dabei zeigt
- Fig. 1: Schnittweise eines Baumstamms für einen einstieligen erfindungsgemäßen Blockbalken in der Aufsicht,
- Fig. 2: Schnittweise eines Baumstamms für einen einstieligen erfindungsgemäßen Blockbalken mit quadratischem Querschnitt in der Aufsicht,
- Fig. 3: Vergleichsbeispiel aus dem Stand der Technik mit einem Halbschnitt an einem Baumstamm in der Aufsicht,
- Fig. 4: Schnittweise eines Baumstamms für einen einstieligen erfindungsgemäßen Blockbalken mit Waldkante in der Aufsicht und
- Fig. 5: Schnittweise eines Baumstamms für einen einstieligen erfindungsgemäßen Blockbalken mit quadratischem Querschnitt und ausgefräster Kernfäule in der Aufsicht.

Die Fig. 1 zeigt einen Baumstamm 1, der mittels zweier, nahezu paralleler Sägeschnitte 2 und 3 entlang der Stammachse (senkrecht auf der Papierebene) an zwei gegenüberliegenden Seiten abgeflacht ist. Der Baumstamm 1 ist im inneren Bereich 11 durch Kernfäule befallen. Durch diese Sägeschnitte ergibt sich ein erfindungsgemäßer, einstieliger Blockbalken 4, der zwei gebogene und zwei abgeflachte Längsseiten aufweist.

In der Fig. 2 ist eine bevorzugte Ausführungsform des erfindungsgemäßen Blockbalkens 4 dargestellt, bei der der Holzstamm 1 durch zwei weitere, gegeneinander parallele zusätzliche Sägeschnitte 5 und 6 in Längsrichtung des Holzstammes 1 zu einem erfindungsgemäßen Blockbalken 7 mit quadratischem Querschnitt zurecht gesägt wird. Auch der Baumstamm 1 in der Fig. 2 ist im inneren Bereich 11 durch Kernfäule befallen. Die in Fig. 1 und 2 erhaltenen Blockbalken 4 zeigen in Bezug auf die Jahresringe entlang der Längsachse in etwa eine Rotationssymmetrie. Dadurch sind diese Blockbalken 4 sehr stabil.

Fig. 3 zeigt als Vergleich aus dem Stand der Technik einen zusätzlichen Halbschnitt 8, wodurch der Holzstamm 1 in zwei Blockbalken 9 und 10 zurecht gesägt wird. Dieser Halbschnitt führt dazu, dass der Bereich 11 der Kernfäule nun an den Oberflächen der Blockbalken 9 und 10 liegt wodurch diese unbrauchbar sind. Außerdem zeigen diese Blockbalken 9 und 10 in Bezug auf Ihre Maserung/ Jahresringe keine Rotationssymmetrie und würden sich deshalb bei Vorhandensein anderer Wachstumsanomalien oder Holzkrankheiten als Kernfäule beim Trocknen stark verziehen.

Weiterhin zeigt die Fig. 4 ein weiteres Ausführungsbeispiel eines erfindungsgemäßen einstieligen Blockbalkens 4 mit Kernfäulebefall im inneren Bereich 11. Der Blockbalken weist vier jeweils im Winkel von etwa 90° zueinander angeordnete Sägeschnitte in Längsrichtung 2, 3, 5 und 6 auf sowie ferner vier weitere Sägeschnitte in Längsrichtung 12, 13, 14 und 15, die gegenüber den Sägeschnitten 2, 3, 5 und 6 etwa im Winkel von 45° angeordnet sind, sodass sich bei diesem Ausführungsbeispiel ein erfindungsgemäßer Blockbalken 4 mit Waldkante ergibt, vorliegend ein Blockbalken 4 mit einem Querschnitt eines unregelmäßigen Achtecks. Vorteilhaft bei dieser Schnitttechnik ist in Bezug auf das im Rahmen der vorliegenden Erfindung verwendete Holz, dass der Anteil an härterem äußeren Holz eines Baumstamms 1 größer ist, als beispielsweise bei einem Vierkantschnitt wie in Fig. 2 dargestellt. Ferner lassen sich auf diese Weise aus Baumstämmen Blockbalken mit größerem Querschnitt herstellen als beim Vierkantschnitt.

Insbesondere bei Vorliegen von Kernfäule lassen sich auf diese Weise aus einer vorgegebenen Stammdicke also nicht nur größer dimensionierte Blockbalken 4, sondern auch aufgrund des höheren Anteils an hartem äußeren Holz, auch stabilere Blockbalken 4 herstellen.

Die Fig. 5 schließlich zeigt einen erfindungsgemäßen Blockbalken 4 wie in Fig. 2 mit einem Vierkantschnitt, bei dem der mit Kernfäule befallene innere Bereich 11, wie in Fig. 2 dargestellt, ausgefräst ist und so einen Hohlkern 16 ergibt. Dieser Hohlkern 16 kann mit Kalklauge imprägniert und anschließend mit Lehm, Hanf oder Cellulose aufgefüllt werden.

## Patentansprüche

1. Blockbalken für den Bau von Holzkonstruktionen, von aus mehreren horizontal übereinander liegenden Blockbalken gebildeten Holzwänden, insbesondere von Häusern und anderen Gebäuden oder für den Fachwerkbau, wobei der Blockbalken einstielig aus einem Baumstamm gefertigt und an zumindest zwei gegenüberliegenden Seiten in Längsrichtung abgeflacht ist,
**dadurch gekennzeichnet, dass**
der Blockbalken aus einem Baumstamm gefertigt ist, der Holzkrankheiten oder Wachstumsanomalien aufweist.

2. Blockbalken nach Anspruch 1,
**dadurch gekennzeichnet, dass**
der Baumstamm Wimmerwuchs, wilde Dreher, Ring- oder Kernschäle, Wurzelansätze, Ästigkeit und Beulen, Wundüberwallung, Maserknollen und Maserwuchs, Verwachsung, Kernsprödigkeit und Kernfäule, insbesondere Schwarzkern, Nasskern, Mondring, Harzgallen, Krebsigkeit, aufweist.

3. Blockbalken nach Anspruch 1 oder 2,
**dadurch gekennzeichnet, dass**
der Blockbalken eine Stärke von wenigstens 25 cm, insbesondere wenigstens 30 cm oder 35 cm aufweist.

4. Blockbalken nach einem der vorstehenden Ansprüche,
**dadurch gekennzeichnet, dass**
der Blockbalken einen quadratischen oder rechteckigen Querschnitt, insbesondere mit einem Verhältnis Breite : Höhe von etwa 1:√2 ≈ 1:1,4, aufweist.

5. Blockbalken nach einem der vorstehenden Ansprüche,
**dadurch gekennzeichnet, dass**
das Herz des Baumstamms weitestgehend in der Mitte des Blockbalkens liegt.

6. Blockbalken nach einem der vorstehenden Ansprüche,
**dadurch gekennzeichnet, dass**
der Blockbalken aus einem Baum gefertigt ist, der ein Alter von zumindest 50, insbesondere zumindest 60, 70 oder 80 Jahren aufweist.

7. Blockbalken nach einem der vorstehenden Ansprüche,
**dadurch gekennzeichnet, dass**
der Blockbalken aus dem Holz langsam wachsender Bäume, insbesondere langsam wachsender Koniferen wie Tannen, insbesondere Weißtannen, Mammutbäume, Pinien, insbesondere Ponderosa Pinie oder Sequoia, Kiefern, insbesondere Zwirbelkiefer oder Lärche, insbesondere europäische Lärche, außerdem Laubbäume wie Eiche, Linde und Urwaldhölzer, insbesondere Eukalyptus und Meranti, ausgewählt ist.

8. Blockbalken nach einem der vorstehenden Ansprüche,
**dadurch gekennzeichnet, dass**
der Blockbalken einen bis zum Herz des Blockbalkens reichenden, sich verjüngenden, keilförmigen Längsschlitz hat.

9. Blockbalken nach einem der vorstehenden Ansprüche,
**dadurch gekennzeichnet, dass**
der Blockbalken an wenigstens einem seiner Enden Aussparungen für eine Ecküberplattung aufweist und an der Stirnseite dieses Endes einen bis über den Bereich der Ecküberplattung reichenden, aufspreizbaren Längsschlitz hat, in den ein nachtreibbarer Keil eingesetzt werden kann.

10. Verfahren zur Herstellung von einstieligen Blockbalken nach einem der vorstehenden Ansprüche, bei dem ein Baumstamm eines Baumes, der Holzkrankheiten oder Wuchsfehler aufweist, an zumindest zwei gegenüber liegenden Seiten in Längsrichtung abgeflacht wird.

11. Verfahren nach Anspruch 10,
**dadurch gekennzeichnet, dass**
der Baumstamm zu einem Blockbalken von quadratischem oder rechteckigem Querschnitt gesägt wird.

12. Verfahren nach Anspruch 10 oder 11,
**dadurch gekennzeichnet, dass**
der Baumstamm so zu einem Blockbalken gesägt wird, dass das Herz des Baumstamms weitestgehend in der Mitte des Blockbalkens liegt.

13. Holzwand, insbesondere Holzwand eines Hauses in Blockbauweise, gebildet aus mehreren horizontal übereinander liegenden Blockbalken nach einem der Ansprüche 1 bis 9.

14. Verwendung von Blockbalken nach einem der Ansprüche 1 bis 9 für
• den Bau von Holzkonstruktionen,
• den Fachwerkbau, insbesondere den starken Fachwerkbau,
• den Bau von aus mehreren horizontal übereinander liegenden Blockbalken gebildeten Holzwänden, insbesondere von Häusern und anderen Gebäuden, oder
• die Gebäuderekonstruktion alter Fachwerkhäuser.

15. Verwendung von Baumstämmen, die Holzkrankheiten oder Wuchsfehler aufweisen, zur Herstellung einstieliger Blockbalken, die für
• den Bau von Holzkonstruktionen,
• den Fachwerkbau, insbesondere den starken Fachwerkbau,
• den Bau von aus mehreren horizontal übereinander liegenden Blockbalken gebildeten Holzwänden, insbesondere von Häusern und anderen Gebäuden, oder
• die Gebäuderekonstruktion alter Fachwerkhäuser geeignet sind.

## Geänderte Patentansprüche

### Geänderte Patentansprüche gemäss Regel 137(2) EPÜ.

**1.** Blockbalken für den Bau von Blockhäusern oder Holzfachwerkhäusern, von aus mehreren horizontal übereinander liegenden Blockbalken gebildeten Holzwänden, insbesondere von Häusern und anderen Gebäuden oder für den Fachwerkbau, wobei der Blockbalken einstielig aus einem Baumstamm gefertigt und an zumindest zwei gegenüberliegenden Seiten in Längsrichtung abgeflacht ist,
**dadurch gekennzeichnet, dass**
der Blockbalken aus einem Baumstamm gefertigt ist, der Holzkrankheiten oder Wachstumsanomalien aufweist.

**2.** Blockbalken nach Anspruch 1,
**dadurch gekennzeichnet, dass**
der Baumstamm Wimmerwuchs, wilde Dreher, Ring- oder Kernschäle, Wurzelansätze, Ästigkeit und Beulen, Wundüberwallung, Maserknollen und Maserwuchs, Verwachsung, Kernsprödigkeit und Kernfäule, insbesondere Schwarzkern, Nasskern, Mondring, Harzgallen, Krebsigkeit, aufweist.

**3.** Blockbalken nach Anspruch 1 oder 2,
**dadurch gekennzeichnet, dass**
der Blockbalken eine Stärke von wenigstens 25 cm, insbesondere wenigstens 30 cm oder 35 cm aufweist.

**4.** Blockbalken nach einem der vorstehenden Ansprüche,
**dadurch gekennzeichnet, dass**
der Blockbalken einen quadratischen oder rechteckigen Querschnitt, insbesondere mit einem Verhältnis Breite : Höhe von etwa 1:√2 ≈ 1:1,4, aufweist.

**5.** Blockbalken nach einem der vorstehenden Ansprüche,
**dadurch gekennzeichnet, dass**
das Herz des Baumstamms weitestgehend in der Mitte des Blockbalkens liegt.

**6.** Blockbalken nach einem der vorstehenden Ansprüche,
**dadurch gekennzeichnet, dass**
der Blockbalken aus einem Baum gefertigt ist, der ein Alter von zumindest 50, insbesondere zumindest 60, 70 oder 80 Jahren aufweist.

**7.** Blockbalken nach einem der vorstehenden Ansprüche,
**dadurch gekennzeichnet, dass**
der Blockbalken aus dem Holz langsam wachsender Bäume, insbesondere langsam wachsender Koniferen wie Tannen, insbesondere Weißtannen, Mammutbäume, Pinien, insbesondere Ponderosa Pinie oder Sequoia, Kiefern, insbesondere Zwirbelkiefer oder Lärche, insbesondere europäische Lärche, außerdem Laubbäume wie Eiche, Linde und Urwaldhölzer, insbesondere Eukalyptus und Meranti, ausgewählt ist.

**8.** Blockbalken nach einem der vorstehenden Ansprüche,
**dadurch gekennzeichnet, dass**
der Blockbalken einen bis zum Herz des Blockbalkens reichenden, sich verjüngenden, keilförmigen Längsschlitz hat.

**9.** Blockbalken nach einem der vorstehenden Ansprüche,
**dadurch gekennzeichnet, dass**
der Blockbalken an wenigstens einem seiner Enden Aussparungen für eine Ecküberplattung aufweist und an der Stirnseite dieses Endes einen bis über den Bereich der Ecküberplattung reichenden, aufspreizbaren Längsschlitz hat, in den ein nachtreibbarer Keil eingesetzt werden kann.

**10.** Verfahren zur Herstellung von einstieligen Blockbalken nach einem der vorstehenden Ansprüche, bei dem ein Baumstamm eines Baumes, der Holzkrankheiten oder Wuchsfehler aufweist, an zumindest zwei gegenüber liegenden Seiten in Längsrichtung abgeflacht wird.

**11.** Verfahren nach Anspruch 10,
**dadurch gekennzeichnet, dass**
der Baumstamm zu einem Blockbalken von quadratischem oder rechteckigem Querschnitt gesägt wird.

**12.** Verfahren nach Anspruch 10 oder 11,
**dadurch gekennzeichnet, dass**
der Baumstamm so zu einem Blockbalken gesägt wird, dass das Herz des Baumstamms weitestgehend in der Mitte des Blockbalkens liegt.

**13.** Holzwand, insbesondere Holzwand eines Hauses in Blockbauweise, gebildet aus mehreren horizontal übereinander liegenden Blockbalken nach einem der Ansprüche 1 bis 9.

**14.** Verwendung von Blockbalken nach einem der Ansprüche 1 bis 9 für
• den Bau von Holzkonstruktionen,
• den Fachwerkbau, insbesondere den starken Fachwerkbau,
• den Bau von aus mehreren horizontal übereinander liegenden Blockbalken gebildeten Holzwänden, insbesondere von Häusern und anderen Gebäuden, oder
• die Gebäuderekonstruktion alter Fachwerkhäuser.

**15.** Verwendung von Baumstämmen, die Holzkrankheiten oder Wuchsfehler aufweisen, zur Herstellung einstieliger Blockbalken, die für
• den Fachwerkbau, insbesondere den starken Fachwerkbau,
• den Bau von aus mehreren horizontal übereinander liegenden Blockbalken gebildeten Holzwänden, insbesondere von Häusern und anderen Gebäuden, oder
• die Gebäuderekonstruktion alter Fachwerkhäuser geeignet sind.
